# EUROPÄISCHE PATENTSCHRIFT

(11) **EP 0 466 847 B1**
(45) Veröffentlichungstag und Bekanntmachung des Hinweises auf die Patenterteilung: **20.04.1994**
(21) Anmeldenummer: 91901675.8
(22) Anmeldetag: 10.01.1991
(51) Int. Cl.: E05D 11/06, A47G 1/14

(54) **VORRICHTUNG ZUR BEGRENZUNG EINES AUFSTELLWINKELS ZWISCHEN ZWEI FLÄCHIGEN TEILEN**
DEVICE FOR LIMITING AN ERECTION ANGLE BETWEEN TWO FLAT PARTS
PROCEDE POUR LA DELIMITATION D'UN ANGLE DE MONTAGE ENTRE DEUX ELEMENTS PLANS

(30) Priorität: 03.02.1990 DE 9001206 U; 28.02.1990 DE 9002325 U; 23.10.1990 DE 9014646 U
(43) Veröffentlichungstag der Anmeldung: 22.01.1992
(73) Patentinhaber: Schmale GmbH. & Co. KG., D-58511 Lüdenscheid (DE)
(72) Erfinder: SCHMALE, Karl, Ernst, D-5880 Lüdenscheid (DE)
(74) Vertreter: Dörner, Lothar, Dipl.-Ing.
(86) Internationale Anmeldenummer: DE9100016
(87) Internationale Veröffentlichungsnummer: WO9111585

(56) Entgegenhaltungen:
- DE-C- 35 063
- DE-U- 8 809 422
- FR-A- 329 588
- FR-A- 1 424 043
- GB-A- 5 050
- GB-A- 348 370
- GB-A- 2 079 361
- US-A- 1 798 267
- US-A- 2 811 741
- US-A-22 006 99

## Beschreibung

### Technisches Gebiet:

Die Erfindung betrifft eine Vorrichtung zur Begrenzung eines Aufstellwinkels zwischen zwei aneinanderstoßenden flächigen Teilen, die über ein Scharnier miteinander verbunden sind, mit einem Verbindungssteg, der an einem Ende an einem der beiden flächigen Teile - Bildabdeckung - angelenkt ist und der an dem anderen Ende als T-Stück ausgebildet ist, das in einer an dem anderen flächigen Teil - Stützfuß - befestigbaren Platte eine Aussparung hintergreift.

### Stand der Technik:

Eine Vorrichtung der genannten Art ist bekannt (US-A-1798267). Sie dient dazu, eine stabile Begrenzung des Aufstellwinkels zwischen den beiden durch das Scharnier verbundenen flächigen Teile, z.B. zwischen einer Bilderabdeckung eines Bilderrahmens und seinem Stützfuß, zu schaffen. Bei der bekannten Vorrichtung steht das die Platte hintergreifende T-Stück über deren Rückseite vor. Das erfordert besondere Vorkehrungen an dem anderen flächigen Teil, wenn an ihm die Platte angebracht werden soll. Außerdem ist der Bereich der Aussparung in dem dem Scharnier zugewandten Bereich größer als die Breite des Querstegs des T-Stücks, das folglich von dieser Seite eingesteckt werden muß. Die bekannte Vorrichtung hat daher nur eine definierte Endstellung, nämlich die mit dem Quersteg in Anlage an das dem Scharnier abgewandte Ende des schmaleren Bereichs.

### Darstellung der Erfindung:

Hier will die Erfindung Abhilfe schaffen. Ausgehend von dem geschilderten Anwendungsfall - Verbindung zwischen einer Bilderabdeckung eines Bilderrahmens und seinem Stützfuß - liegt der Erfindung allgemein die Aufgabe zugrunde, eine Vorrichtung der eingangs genannten Art so auszubilden, daß zwei definierte Endstellungen mit unterschiedlichen Aufstellwinkeln entstehen und die Anbringung der Platte an eine ebene Fläche vereinfacht wird. Gemäß der Erfindung wird diese Aufgabe dadurch gelöst, daß die Breite der Aussparung in dem dem Scharnier zugewandten Bereich kleiner als die Breite des Querstegs des T-Stücks ist, wobei an dem Übergang von dem schmaleren in den breiteren Bereich ein Absatz vorgesehen ist, und daß der schmale Bereich der Aussparung in einer Mulde vorgesehen ist, die in die Platte in Richtung des einen Teils - Bildabdeckung - gedrückt ist.

Bei der Erfindung erleichtert die Mulde das Anbringen der Vorrichtung auch mit dem Teil, der von dem T-Steg hintergriffen wird, an einer ebenen Fläche. Die Anordnung des schmalen Bereichs der Aussparung auf der dem Scharnier zugewandten Seite verhindert die Freigabe des T-Stegs in seiner oberen Endstellung, die als in aller Regel eingenommene Stellung anzusehen ist. Sie ermöglicht auch größere Freiheiten in der Konstruktion mit unterschiedlich schräg stehenden T-Stegen. Der Absatz definiert die zweite Endstellung des T-Stegs.

Der Aufstellwinkel ist bestimmt durch die Länge des Verbindungsstegs und den Winkel, den er mit den flächigen Teilen bildet. Der Aufstellwinkel ist in Grenzen wählbar. Der Aufstellwinkel zwischen den flächigen Teilen, z.B. zwischen einem Bilderrahmen und seinem Aufstellfuß, ändert sich nicht, auch wenn das eine Teil über den Aufstellwinkel hinaus von dem anderen Teil weggedrückt werden sollte. Der Verbindungssteg ist an dem anderen Teil abgestützt. Der Aufstellwinkel ist so fixiert; ein Wegfedern der Teile voneinander unterbleibt. Bei zusammengeklappten Teilen liegt der Verbindungssteg zwischen den beiden Teilen im wesentlichen parallel zu ihnen. Die Gesamtdicke der Vorrichtung ist im zusammengeklappten Zustand in Grenzen gehalten, eine flache Auflage in enger Anlage aneinander gewährleistet.

Bei der Vorrichtung sind dünne Materialien verarbeitbar, die eine nicht auftragende Konstruktion und ihre verdeckte Anbringung gewährleisten. Ein Stabilitätsverlust tritt dabei nicht auf.

Soll die Vorrichtung minimiert, insbesondere so ausgebildet werden, daß eine weitere Reduzierung der Scharnierstärke verbunden mit einer Materialeinsparung eintritt, wird diese Aufgabe in Weiterbildung der Erfindung dadurch gelöst, daß der Verbindungssteg mit wenigstens einer Verkröpfung versehen ist. Die Verkröpfung stabilisiert den Verbindungssteg und damit die gesamte Vorrichtung nach der Erfindung zusätzlich. Es ist daher möglich, die Scharnierstärke zu reduzieren, ohne die - ursprüngliche - Stabilität einzubüßen.

Neben der erwähnten Anwendung der Vorrichtung nach der Erfindung bei Bildern ist die Anwendung bei Aufstellern aller Art, zum Beispiel Gestellen, Schildern oder Tafeln, möglich.

Ausgestaltungen und Weiterbildungen der Erfindung sind in den Unteransprüchen angegeben.

Kurze Beschreibung der Zeichnung:

Ausführungsbeispiele der Erfindung sind in der Zeichnung dargestellt und werden nachfolgend im einzelnen beschrieben.

Es zeigen:
- Fig. 1: eine Vorrichtung in der Form eines Scharniers mit einem am Fuß eines der Scharnierlappen angelenkten Verbindungssteg;
- Fig. 2: eine Vorrichtung analog Fig. 1 mit zusätzlichen Verstärkungssicken;
- Fig. 3: eine Vorrichtung analog Gig. 1 mit verstellbarer Anlenkachse für den Verbindungssteg;
- Fig. 4: eine Vorrichtung analog Fig. 1 mit kurzen Scharnierlappen;
- Fig. 5: eine Vorrichtung, bei der der Verbindungssteg losgelöst von einem Scharnier anschlagbar ist;
- Fig. 6: eine Vorrichtung, bei der der Verbindungssteg losgelöst von einem Scharnier steckbar ist;
- Fig. 7: eine Vorrichtung analog Fig. 1 mit einem verkröpften Verbindungssteg;
- Fig. 8: eine Vorrichtung analog Fig. 7 mit einer gegenläufigen Verkröpfung des Verbindungsstegs;
- Fig. 9: eine Vorrichtung analog Fig. 8 mit zusätzlichen Vertiefungen;
- Fig. 10: eine Vorrichtung analog Fig. 9 mit an den Verbindungssteg angedrückten Gelenkzapfen,

wobei jeweils dargestellt ist in
a) eine Ansicht des gesamten Scharniers;
b) eine Stirnansicht des gesamten Scharniers in geschlossenem Zustand;
c) das unter b) dargestellte Scharnier in geöffnetem Zustand.

Bester Weg zur Ausführung der Erfindung:

Über ein Scharnier sind zwei flächige Teile miteinander verbunden, deren Aufstellwinkel begrenzt werden soll. Das Scharnier weist zwei Scharnierlappen 1 und 2 auf. Der Scharnierlappen 1 ist an einer rückseitigen Bildabdeckung 3 eines Bilderrahmens befestigt, die in den Ausführungsbeispielen das eine flächige Teil bildet; der Scharnierlappen 2 an einem Stützfuß 4 des Bilderrahmens, der das andere flächige Teil bildet - nur in Fig. 1c und 7c dargestellt -. An den aneinanderstoßenden Kanten sind die Scharnierlappen 1, 2 als Rollen 11, 21 ausgebildet. Die Rollen 11, 21 bilden eine Scharnierrolle 5. Die Scharnierrolle 5 ist von einem Scharnierdraht 6 durchsetzt. Die Scharnierrolle 5 bildet mit dem Scharnierdraht 6 ein Scharniergelenk. Zur Bildung des Scharniergelenks 5, 6 greifen die Rollen 11 des einen Scharnierlappens 1 kammartig in die Rollen 21 des anderen Scharnierlappens 2 ein.

Im Abstand von den Rollen 11, 21 sind an jedem Scharnierlappen 1, 2 Krallen 12, 22 oder Sicken 10, 20 vorgesehen. Mit Hilfe der Krallen 12 oder Sicken 10 des einen Scharnierlappens 1 erfolgt die Befestigung an der Bildabdeckung 3 durch Eintreiben in die Bildabdeckung oder Einstecken als Bestandteil einer Steck-Rastverbindung; mit Hilfe der Krallen 22 oder Sicken 20 des anderen Scharnierlappens 2 die Befestigung an dem Stützfuß 4.

An dem Scharnierlappen 1 ist ein Verbindungssteg 8 angelenkt. Der Verbindungssteg 8 ist von einem Begrenzungsschenkel 82 und einem Begrenzungshaken 88 qebildet, die ineinander übergehen. Die Länge des Verbindungsstegs 8 ist proportional dem Aufstellwinkel des Scharniers. Bei geöffnetem Scharnier - in den Figuren jeweils Buchstabe c) - ist der Verbindungssteg 8 unter einem Winkel zu dem Scharnierlappen 1 angeordnet und an dem anderen Scharnierlappen 2 abgestützt. Bei geschlossenem Scharnier - in den Figuren jeweils Buchstabe b) - ist der Verbindungssteg 8 in eine Lage im wesentlichen parallel zu dem ersten Scharnierlappen 1 geschwenkt.

Der Scharnierlappen 1 ist an seiner freien Kante mit Rollen 14 versehen, die eine Hälfte eines Scharnier-Fußgelenks 54 bilden. Die andere Hälfte besteht entweder ebenfalls aus Rollen 84 - Fig. 1 bis 9 - die an den Begrenzungsschenkel 82 angeformt sind, wobei die Rollen 14, 84 von einem Scharnierdraht 64 durchsetzt sind. Oder es sind zu beiden Querseiten an den Begrenzungsschenkel 82 Gelenkzapfen 85 angeformt, die in die Rollen 14 eingreifen - Fig. 10 -. Die Rollen 14 sind entweder an der freien Kante des Scharnierlappens 1 - Fig. 1,2,4,7,8 und 9 - oder an einer Platte 7 gebildet - Fig. 3,5 und 6 -.

An dem dem Scharnier-Fußgelenk 54 entgegengesetzten Ende des Verbindungsstegs 8 ist der Begrenzungshaken 88 als T-Stück 89 ausgebildet. Das T-Stück 89 hintergreift eine Aussparung 23, die in dem anderen Scharnierlappen 2 oder in einer weiteren Platte 9 gebildet ist. Die Breite der Aussparung 23 ist in dem dem Scharniergelenk 5, 6 zugewandten Bereich 24 kleiner, in dem abgewandten Bereich 27 größer als die Breite des Querstegs 80 des T-Stücks 89. Am Übergang von dem schmalen Bereich 24 in den breiten Bereich 27 ist ein Absatz 30 vorgesehen. Der schmale Bereich 24 der Aussparung 23 ist in einer Mulde 31 vorgesehen, die in den anderen Scharnierlappen 2 oder die Platte 9 in Richtung des einen Scharnierlappens 1 gedrückt ist. Dieser Scharnierlappen 1 kann mit einer Aussparung versehen sein, die kongruent der Größe der Mulde 31 ist.

Bei dem in Figur 1 dargestellten Ausführungsbeispiel sind die Scharnierlappen 1, 2 verhältnismäßig lang und breit ausgeführt. Dies erspart gesonderte Versteifungen an den flächigen Teilen, im Ausführungsbeispiel der Bildabdeckung 3 und dem Stützfuß 4. Die Mulde 31 ist Bestandteil des Scharnierlappens 2. Der eine Teil des Scharnier-Fußgelenks 54 ist Bestanateil des einen Scharnierlappens 1. Bei dem in Figur 2 dargestellten Ausführungsbeispiel sind zur zusätzlichen Stabilisierung in den Scharnierlappen 1, 2 Verstärkungssicken 33 vorgesehen. Bei dem in Figur 4 dargestellten Ausführungsbeispiel sind die Scharnierlappen 1, 2 und damit auch der Verbindungssteg 8 vergleichsweise kurz ausgeführt.

Auch bei dem in Figur 3 dargestellten Ausführungsbeispiel ist die Mulde 31 Bestandteil des Scharnierlappens 2. Die andere Hälfte des Scharnier-Fußgelenks ist jedoch an der Platte 7 gebildet, die als von dem Scharnier 1, 2 getrenntes Bauteil an dem Scharnierlappen 1 befestigt ist. Die Befestigung erfolgt über eine Steck-Rastverbindung. Zu diesem Zweck weist der Scharnierlappen 1 auf seiner Innenseite in unterschiedlichen Abständen von dem Scharniergelenk 5, 6 Taschen 34 auf, in die die Platte 7 gesteckt und mittels der Sicken 20 gehalten ist. Die Einstellung unterschiedlicher Aufstellwinkel - in Fig. 3 strichpunktiert dargestellt - ist durch die Wahl der Tasche 34, in die die Platte 7 gesteckt ist, möglich.

Bei dem in den Figuren 5 und 6 dargestellten Ausführungsbeispielen ist nicht nur die andere Hälfte des Scharnier-Fußgelenks 54, 64 Bestandteil der Platte 7; sondern auch die Mulde 31 Bestandteil der weiteren Platte 9. Bei dem in Figur 5 dargestellten Ausführungsbeispiel werden die Platten 7, 9 mit Hilfe der Krallen 12, 22 in die beiden flächigen Teile, im Ausführungsbeispiel in die Bildabdeckung 3 und den Stützfuß 4, eingebracht, die im übrigen durch ein nicht dargestelltes - kurzes - Scharnier gegeneinander schwenkbar gehalten sind; oder - analog Fig. 3 - über eine Steck-Rastverbindung mit Hilfe der Sicken 10, 20 in nicht dargestellte Taschen eingesteckt.

Bei den in den Figuren 7 bis 10 dargestellten Ausführungsbeispielen ist der Verbindungssteg 8 mit wenigstens einer Verkröpfung 81; 87 versehen. Der Verbindungssteg 8, der von dem mit der einen Hälfte des Scharnier-Fußgelenks 54 versehenen Begrenzungsschenkel 82 und von dem mit dem T-Stück 89 versehenen Begrenzungshaken 88 gebildet ist, weist die Verkröpfungen 81; 87 gegenläufig auf. Der Verbindungssteg 8 und/oder die andere Hälfte des Scharnier-Fußgelenks 54 und/oder der Scharnierlappen 1 sind mit jeweils wenigstens einer Vertiefung 16; 26; 86 versehen, die im zusammengeklappten Zustand der Vorrichtung an der Rückseite einer der Krallen 12; 22 anliegt.

Geht man davon aus, daß eine herkömmliche Scharnierstärke 2,5 mm beträgt, ist durch Anwendung einer oder mehrerer der Maßnahmen nach der Erfindung die Reduzierung der Scharnierstärke über 2 mm auf 1,5 mm möglich. Für die Bildung des Scharnier-Fußgelenks 54, 64 und des Scharniergelenks 5, 6 sind in diesem Fall Scharnierdrähte 6, 64 mit verringertem Durchmesser verwendet.

Die Wirkungsweise der in den Figuren dargestellten Ausführungen der Vorrichtung ist folgende: Es werden aus einer Ebene der andere Scharnierlappen 2 und der Verbindungssteg 8 so aufeinander zu geschwenkt, bis der Quersteg 80 des T-Stücks 89 sich gegenüber dem breiteren Bereich 27 der Aussparung 23 befindet. Das T-Stück 89 kann dann durch die Aussparung 23 gesteckt werden. Der Winkel zwischen Verbindungssteg 8 und dem einen Scharnierlappen 1 wird dann verkleinert, wodurch sich der Quersteg des T-Stücks 89 in der Mulde 31 befindet. Innerhalb dieser Mulde 31 bewegt sich das T-Stück 89 mit seinem Quersteg dann senkrecht zu dem Scharniergelenk 5, 6 von der einen Extremlage - jeweils in der Fig. b) - , in der das Scharnier geschlossen ist, bis zu der anderen Extremlage - jeweils in der Fig. c) -, in der das Scharnier vollständig geöffnet ist. Diese andere Extremlage ist durch den Absatz 30 bestimmt, der zwischen der Mulde 31 an dem dem breiteren Bereich 27 der Aussparung 23 benachbarten Ende und dem anderen Scharnierlappen 2 gebildet ist.

Die Scharnierlappen 1, 2 und/oder die Rollen 11, 21 können an den Stirnseiten mit Scharnierlappen und Rollen anderer Scharniere zu einem bandförmigen Werkstück zusammengefaßt sein. Das Werkstück wird dann einer Anschlagmaschine zugeführt, wo die Scharniere vereinzelt und an der Bildabdeckung 3 und dem Aufstellfuß 4 befestigt werden. Bei diesem Anschlagvorgang stützen die Vertiefungen 16,26,86 die Krallen 12, 22 auf deren Rückseite ab.

## Patentansprüche

1. Vorrichtung zur Begrenzung eines Aufstellwinkels zwischen zwei aneinanderstoßenden flächigen Teilen, die über ein Scharnier (1,2) miteinander verbunden sind, mit einem Verbindungssteg (8), der an einem Ende an einem der beiden flächigen Teile - Bildabdeckung (3) - angelenkt ist und der an dem anderen Ende als T-Stück (89) ausgebildet ist, das in einer an dem anderen flächigen Teil - Stützfuß (4) - befestigbaren Platte eine Aussparung (23) hintergreift, dadurch gekennzeichnet, daß die Breite der Aussparung (23) in dem dem Gelenk des Scharniers (1,2) zugewandten Bereich kleiner als die Breite des Querstegs (80) des T-Stücks (89) ist, wobei an dem Übergang von dem schmaleren in den breiteren Bereich ein Absatz (30) vorgesehen ist, und daß der schmale Bereich (24) der Aussparung (23) in einer Mulde (31) vorgesehen ist, die in die Platte in Richtung des einen Teils - Bildabdeckung (3) - gedrückt ist.

2. Vorrichtung nach Anspruch 1, dadurch gekennzeichnet, daß die Platte (9) als von dem Scharnier (1,2) getrenntes Bauteil an dem anderen flächigen Teil - Stützfuß (4) - befestigbar ist.

3. Vorrichtung nach Anspruch 1, dadurch gekennzeichnet, daß die Platte in einen an dem anderen flächigen Teil - Stützfuß (4) - befestigten Scharnierlappen (2) des Scharniers (1,2) integriert ist.

4. Vorrichtung nach einem der Ansprüche 1 bis 3, dadurch gekennzeichnet, daß die andere Hälfte des Scharnier-Fußgelenks (14,84) an einer Platte (7) gebildet ist, die als von dem Scharnier (1,2) getrenntes Bauteil an dem einen flächigen Teil - Bildabdeckung (3) - befestigbar ist.

5. Vorrichtung nach einem der Ansprüche 1 bis 3, dadurch gekennzeichnet, daß die andere Hälfte des Scharnier-Fußgelenks (54) an der freien Kante eines an dem einen flächigen Teil - Bildabdeckung (3) - befestigten Scharnierlappens (1) des Scharniers (1,2) gebildet ist.

6. Vorrichtung nach Anspruch 2 oder 5, dadurch gekennzeichnet, daß die Platten (7;9) mit Krallen (12;22) für die direkte Befestigung an den flächigen Teilen versehen sind.

7. Vorrichtung nach Anspruch 2 oder 5, dadurch gekennzeichnet, daß die Platten (7;9) mit Sicken (10120) versehen und Bestandteile von Steck-Rastverbindungen sind.

8. Vorrichtung nach Anspruch 7, dadurch gekennzeichnet, daß mehrere Steck-Rastverbindungen in unterschiedlichen Abständen von dem Scharniergelenk (5,6) an den flächigen Teilen vorgesehen sind.

9. Vorrichtung nach einem der Ansprüche 1 bis 8, dadurch gekennzeichnet, daß der Verbindungssteg (8) mit wenigstens einer Verkröpfung (81;87) versehen ist.

10. Vorrichtung nach Anspruch 9, dadurch gekennzeichnet, daß der Verbindungssteg (8) von einem mit der einen Hälfte des Scharnier-Fußgelenks (54) versehenen Begrenzungsschenkel (82) und von einem mit dem T-Stück (89) versehenen Begrenzungshaken (88) gebildet ist, die gegenläufige Verkröpfungen (81;87) aufweisen.

11. Vorrichtung nach Anspruch 9 oder 10 in Verbindung mit Anspruch 6, dadurch gekennzeichnet, daß der Verbindungssteg (8) und/oder die andere Hälfte des Scharnier-Fußgelenks (54) und/oder die Platte (Scharnierlappen 1) mit jeweils wenigstens einer Vertiefung (16;26;86) versehen sind, die im zusammengeklappten Zustand der Vorrichtung an der Rückseite einer der Krallen (12;22) anliegt.

12. Vorrichtung nach einem der Anspruche 9 bis 11, dadurch gekennzeichnet, daß zur Bildung des Scharnier-Fußgelenks (54,64) an den Verbindungssteg (8) zu beiden Querseiten Gelenkzapfen (85) angeformt sind, die in Rollen (14) eingreifen, die am Fuß eines der das Scharnier (1,2) bildenden Scharnierlappen (1) angeformt sind.

13. Vorrichtung nach einem der Ansprüche 9 bis 11, dadurch gekennzeichnet, daß zur Bildung des Scharnier-Fußgelenks (54,64) an den Verbindungssteg (8) und an einem der das Scharnier bildenden Scharnierlappen (1) Rollen (84,14) angebracht sind, die kammartig ineinandergreifen und von einem Scharnierdraht (64) durchsetzt sind.

14. Vorrichtung nach einem der Ansprüche 9 bis 13, dadurch gekennzeichnet, daß für die Bildung des Scharnier-Fußgelenks (54,64) und des Scharniergelenks (5,6) Scharnierdrähte (6;64) mit verringertem Durchmesser verwendet sind.

15. Vorrichtung nach einem der vorhergehenden Ansprüche, dadurch gekennzeichnet, daß die Scharnierlappen (1,2) und/oder die Rollen (11,21) an den Stirnseiten mit Scharnierlappen und/oder Rollen anderer Scharniere zu einem bandförmigen Werkstück zusammengefaßt sind.

## Claims

1. Device for delimiting a standing angle between two abutting flat parts which are connected to one another via a hinge (1, 2), with a connecting segment (8) which is coupled at one end to one of the two flat parts - picture cover (3) - and which, at the other end, is designed as a T-piece (89) which engages behind a recess (23) in a plate which is fixable to the other flat part - supporting foot (4), characterised in that the width of the recess (23) in the region facing the joint of the hinge (1, 2) is smaller than the width of the transverse segment (80) of the T-piece (89), wherein a step (30) is provided at the transition from the narrower to the wider region, and that the narrow region (24) of the recess (23) is provided in a trough (31) which is pressed into the plate in the direction of one of the parts - picture cover (3).

2. Device according to claim 1, characterised in that the plate (9) is fixable to the other flat part - supporting foot (4) - as a component separate from the hinge (1, 2).

3. Device according to claim 1, characterised in that the plate is integrated into a hinge flap (2) of the hinge (1, 2) fixed to the other flat part - supporting foot (4).

4. Device according to one of claims 1 to 3, characterised in that the other half of the hinged foot joint (14, 84) is formed on a plate (7) which is fixable to one of the flat parts - picture cover (3) as a component separate from the hinge (1, 2).

5. Device according to one of claims 1 to 3, characterised in that the other half of the hinged foot joint (54) is formed on the free edge of a hinge flap (1) of the hinge (1, 2) fixed to one of the flat parts - picture cover (3).

6. Device according to claim 2 or 5, characterised in that the plates (7; 9) are provided with claws (12; 22) for direct fixing to the flat parts.

7. Device according to claim 2 or 5, characterised in that the plates (7; 9) are provided with beading (10; 20) and are components of snap-fit connections.

8. Device according to claim 7, characterised in that several snap-fit connections are provided on the flat parts at various distances from the hinge joint (5, 6).

9. Device according to one of claims 1 to 8, characterised in that the connecting segment (8) is provided with at least one shoulder (81; 87).

10. Device according to claim 9, characterised in that the connecting segment (8) is formed by a delimiting leg (82) provided with the one half of the hinged foot joint (54) and by a delimiting hook (88) provided with the T-piece (89), which have opposed shoulders (81; 87).

11. Device according to claim 9 or 10 in conjunction with claim 6, characterised in that the connecting segment (8) and/or the other half of the hinged foot joint (54) and/or the plate (hinge flap 1) are each provided with at least one indentation (16; 26; 86) which lies against the rear of one of the claws (12; 22) when the device is in the folded-together state.

12. Device according to one of claims 9 to 11, characterised in that, in order to form the hinged foot joint (54, 64), hinge pins (85) are moulded onto the connecting segment (8) on both transverse sides, said hinge pins (85) engaging in rolls (14) which are moulded onto the foot of one of the hinge flaps (1) forming the hinge (1, 2).

13. Device according to one of claims 9 to 11, characterised in that, in order to form the hinged foot joint (54, 64), rolls (84, 14) are provided on the connecting segment (8) and on one of the hinge flaps (1) forming the hinge, said rolls (84, 14) intermeshing in a comb-like manner and being passed through by a hinge wire (64).

14. Device according to one of claims 9 to 13, characterised in that hinge wires (6, 64) of reduced diameter are used to form the hinged foot joint (54, 64) and the hinge joint (5, 6).

15. Device according to one of the preceding claims, characterised in that the hinge flaps (1, 2) and/or the rolls (11, 21) are combined at the front faces with hinge flaps and/or rolls of other hinges to form a strip-shaped workpiece.

## Revendications

1. Dispositif de limitation d'un angle d'installation entre deux éléments plats se joignant qui sont réunis par une charnière (1, 2), comportant une entretoise de liaison (8) qui est articulée à une extrémité à un des deux éléments plats (fond de cadre 3) et forme à l'autre extrémité une pièce en T (89) qui, dans une plaque pouvant être fixée à l'autre élément plat (pied d'appui 4), s'applique derrière un évidement (23), caractérisé par le fait que la largeur de l'évidement (23) est, dans la zone dirigée vers l'articulation de la charnière (1, 2), inférieure à la largeur de la barrette transversale (80) de la pièce en T (89), à la jonction de la zone étroite à la zone large étant prévu un talon (30), et que la zone étroite (24) de l'évidement (23) est prévue dans une auge (31) qui est enfoncée dans la plaque en direction du premier élément plat (fond de cadre 3).

2. Dispositif selon la revendication 1, caractérisé par le fait que la plaque (9) peut être fixée comme élément séparé de la charnière (1, 2) à l'autre élément plat (pied d'appui 4).

3. Dispositif selon la revendication 1, caractérisé par le fait que la plaque est intégrée à une patte (2) de la charnière (1, 2) fixée à l'autre élément plat (pied d'appui 4).

4. Dispositif selon l'une des revendications 1 à 3, caractérisé par le fait que l'autre moitié de l'articulation de pied (14, 84) de la charnière est faite sur une plaque (7) qui peut être fixée comme élément séparé de la charnière (1, 2) au premier élément plat (fond de cadre 3).

5. Dispositif selon l'une des revendications 1 à 3, caractérisé par le fait que l'autre moitié de l'articulation de pied (54) de la charnière est faite sur le bord libre d'une patte (1) de la charnière (1, 2) fixée au premier élément plat (fond de cadre 3).

6. Dispositif selon l'une des revendications 2 à 5, caractérisé par le fait que les plaques (7 ; 9) sont pourvues de griffes (12 ; 22) pour leur fixation directe aux éléments plats.

7. Dispositif selon l'une des revendications 2 à 5, caractérisé par le fait que les plaques (7 ; 9) sont pourvues de moulures (10 ; 20) et font partie de joints à emboitement-encliquetage.

8. Dispositif selon la revendication 7, caractérisé par le fait que plusieurs joints à emboîtement-encliquetage sont prévus sur les éléments plats à différentes distances de l'articulation (5, 6) de la charnière.

9. Dispositif selon l'une des revendications 1 à 8, caractérisé par le fait que l'entretoise de liaison (8) est pourvue d'au moins un coude (81 ; 87).

10. Dispositif selon la revendication 9, caractérisé par le fait que l'entretoise de liaison (8) est formée d'une branche de limitation (82) pourvue d'une moitié de l'articulation de pied (54) de la charnière et d'un crochet de limitation (88) pourvu de la pièce en T (89) qui présentent des coudes de sens contraire (81 ; 87).

11. Dispositif selon l'une des revendications 9 et 10 en association avec la revendication 6, caractérisé par le fait que l'entretoise de liaison (8) et/ou l'autre moitié de l'articulation de pied (54) de la charnière et/ou la plaque (patte de charnière 1) sont pourvues chacune d'au moins un creux (16 ; 26 ; 86) qui, lorsque le dispositif est replié, s'appuie contre le dos d'une des griffes (12 ; 22).

12. Dispositif selon l'une des revendications 9 à 11, caractérisé par le fait que pour la formation de l'articulation de pied (54, 64) de la charnière sont faits sur l'entretoise de liaison (8), des deux côtés, des axes d'articulation (85) qui s'engagent dans des douilles (14) faites au pied de l'une (1) des pattes qui forment la charnière (1, 2).

13. Dispositif selon l'une des revendications 9 à 11, caractérisé par le fait que pour la formation de l'articulation de pied (54, 64) de la charnière sont faites sur l'entretoise de liaison (8) et sur l'une (1) des pattes formant la charnière des douilles (84, 14) qui s'emboîtent et sont traversées par un fil de charnière (64).

14. Dispositif selon l'une des revendications 9 à 13, caractérisé par le fait que pour la formation de l'articulation de pied (54, 64) et de l'articulation (5, 6) de la charnière sont utilisés des fils de charnière (6 ; 64) de diamètre réduit.

15. Dispositif selon l'une des revendications précédentes, caractérisé par le fait que les pattes (1, 2) de la charnière et/ou les douilles (11, 21) sont réunies sur les côtés frontaux à des pattes et/ou des douilles d'autres charnières pour former une pièce en forme de bande.
